# FASCICULE DE BREVET EUROPEEN

(11) **EP 1 963 174 B1**
(45) Date de publication et mention de la délivrance du brevet: **17.04.2013**
(21) Numéro de dépôt: 06841841.7
(22) Date de dépôt: 01.12.2006
(51) Int. Cl.: B63H 5/16

(54) **COUPE-FILIN DEMONTABLE**
ZERLEGBARER KABELSCHNEIDER
DEMOUNTABLE CABLE CUTTER

(30) Priorité: 02.12.2005 FR 0512278
(43) Date de publication de la demande: 03.09.2008
(73) Titulaire: SOCIETE DELOT & CIE, 77620 Egreville (FR)
(72) Inventeur: DELOT, Franck, F-77710 Vaux sur Lunain (FR)
(74) Mandataire: Pontet, Bernard
(86) Numéro de dépôt international: PCT/FR2006/002631
(87) Numéro de publication internationale: WO 2007/063227

(56) Documents cités:
- WO-A-03/013954
- FR-A- 2 768 120
- US-A- 4 447 215
- US-A- 4 507 091
- US-A- 4 938 724
- US-A1- 2004 072 480

## Description

La présente invention se rapporte au domaine de la marine, et plus particulièrement à un coupe-filin qui peut être monté sur un arbre d'hélice de bateau. Un tel coupe-filin est utile pour libérer l'arbre d'hélice lorsqu'un filin se prend dans l'arbre et risque bloquer la rotation de l'hélice. On comprendra que le terme filin utilisé ici recouvre un grand nombre d'objets susceptibles de venir se prendre autour de l'arbre, notamment, des filins, des orins, des câbles des filets ou parties de filets de pêche, ou des herbes.

Un tel coupe-filin est divulgué par le document FR2768120, qui est considéré comme l'art antérieur le plus proche de la revendication 1 et décrit toutes les caractéristiques de son préambule. Cependant, la mise en place d'un tel coupe-filin se fait lors d'une mise en cale du bateau, ce qui est coûteux. Il faut ensuite retirer l'hélice, ce qui implique d'utiliser un arrache-moyeu, et nécessite généralement l'intervention d'un professionnel.

En outre, certains arbres d'hélice sont montés sur des chaises. Une telle chaise est fixée dans la coque du bateau et constitue un support intermédiaire pour l'arbre d'hélice. Ainsi, une première partie de l'arbre s'étend depuis l'endroit d'où il sort de la coque jusqu'à la chaise, et une deuxième partie s'étend depuis la chaise jusqu'à l'hélice. Un coupe-filin monté sur la deuxième partie, entre la chaise et l'hélice, comme c'est le cas avec un coupe-filin de l'art antérieur, est inefficace si un filin vient se prendre autour de la première partie de l'arbre d'hélice.

On connaît également, au travers des documents US 4 447 215 A, US 4 507 091 A et US 4 938 724 A, un coupe-filin pourvu de plusieurs parties démontables entre elles, de sorte que l'arbre d'hélice peut être introduit radialement dans le moyeu. Un tel coupe-filin comprend plusieurs lames ayant une forme générale sensiblement rectiligne s'étendant dans une direction radiale par rapport au moyeu

Le but de l'invention est de proposer un coupe-filin qui présente des facilités de montage amélioré et qui puisse répondre au problème posé par les arbres d'hélice montés sur une chaise intermédiaire.

Selon l'invention, un tel coupe-filin comprenant un moyeu de fixation sur un arbre d'hélice d'un bateau et une lame portée par ledit moyeu, ledit coupe-filin comportant plusieurs parties démontables entre elles de sorte que l'arbre d'hélice peut être introduit radialement dans le moyeu.

Selon un premier mode de réalisation, les plusieurs parties sont deux parties qui peuvent être démontées et assemblées selon un plan axial de du moyeu. Elles sont avantageusement prévues pour être maintenues par au moins une vis disposée de sorte qu'une première partie comprend un logement pour l'appui de la tête de ladite vis et la deuxième partie comprend une zone filetée pour venir en prise avec ladite vis.

Selon un deuxième mode de réalisation, les plusieurs parties sont deux parties qui peuvent être démontées et assemblées selon deux plans de séparation disposés de part et d'autre d'un alésage intérieur du moyeu, et définissant entre eux une ouverture au moins aussi large que le diamètre dudit alésage. Les plans peuvent être sensiblement symétriques relativement à un plan axial du moyeu. En outre ils peuvent aussi être parallèles entre eux et éventuellement tangents à l'alésage.

Dans ce deuxième mode de réalisation, les parties peuvent être prévues pour être maintenues par au moins une vis, une première partie comprenant en vis-à-vis, de part et d'autre de l'ouverture, d'une part un logement pour l'appui de la tête de ladite vis et d'autre part une zone filetée pour venir en prise avec ladite vis, la deuxième partie comprenant un percement non fileté pour le passage de ladite vis entre les plans de séparation.

Pour bloquer le coupe-filin relativement à l'arbre, notamment pour qu'il n'aient pas entre eux un mouvement relatif sous les efforts de découpe d'un filin, le coupe filin comprend avantageusement une vis de blocage vissé dans une moins une des parties, la vise de blocage étant prévue pour exercer un effort de blocage contre le l'arbre.

D'autres particularités et avantages de l'invention ressortiront encore de la description ci-après, relative à des exemples non limitatifs.

Aux dessins annexés :
- la figure 1 est une vue en perspective d'un premier mode de réalisation pour un coupe-filin selon l'invention, monté sur un arbre d'hélice;
- la figure 2 est une vue en perspective éclatée du coupe-filin de la figure 1;
- la figure 3 est une vue, éclatée et en plan, d'un deuxième mode de réalisation pour un coupe-filin selon l'invention; et,
- la figure 4 est une vue schématique d'une partie d'un bateau comprenant un arbre monté sur une chaise intermédiaire et équipé de deux coupes filins selon le premier mode de réalisation, illustré aux figures 1 et 2.

La figure 1 représente un coupe-filin 10 monté sur un arbre d'hélice 1. Le coupe-filin est de forme généralement symétrique autour d'un axe X de révolution. Comme plus particulièrement illustré à la figure 2, il comprend deux parties 11,12 séparables selon un plan axial P, c'est-à-dire comprenant l'axe de révolution X. Sans la position de la figure 1, lorsque le coupe-filin est monté sur l'arbre d'hélice 1, l'axe X se confond avec l'axe de révolution de l'arbre d'hélice 1.

Tel qu'illustré à la figure 1, une fois assemblées, les deux parties forment ensemble un moyeux 2 prévu pour s'ajuster autour de l'arbre d'hélice 1 et une lame annulaire 3 s'étendant radialement vers l'extérieur, depuis et autour du moyeu 2. La lame 3 comprend un bord extérieur coupant sensiblement circulaire, s'étendant sur toute la périphérie de la lame. Ce bord extérieur est constitué de dents sensiblement analogues à celles d'un couteau scie.

Le moyeu 2 comprend un alésage de moyeu 5 cylindrique, de diamètre sensiblement identique à un diamètre D1 de l'arbre 1. L'alésage de moyeu est prévu pour le passage de l'arbre 1 au travers du coupe-filin 10. Le plan P coupe l'alésage de moyeu diamétralement, de sorte que dans chaque partie 11,12 du coupe-filin 10, une portion correspondante de l'alésage de moyeu 5 comprend une ouverture de largeur sensiblement égale au diamètre D1 de l'arbre. Ainsi, l'arbre peut être introduit radialement dans les portions respectives de l'alésage de moyeu 5, de sorte que les deux parties 11,12 peuvent être assemblées radialement autour de l'arbre. Il n'est donc pas utile de retirer l'hélice pour monter un tel coupe-filin.

Deux vis 13 permettent l'assemblage et le maintien, entre elles, des deux parties 11,12. Le coupe-filin comprend deux percements 14 pour recevoir les vis 13, percés dans le moyeu 2, de part et d'autre de l'alésage 5. Chaque percement 14 est perpendiculaire au plan P. Il comprend une première zone large 141, pour recevoir la tête de la vis 13, une deuxième zone 142 de diamètre réduit prolonge la première pour laisser passer le corps de la vis. La première zone s'ouvre en périphérie du moyeu. La deuxième zone d'ouvre dans le plan P. La première et la deuxième zone ne sont pas filetées. Une troisième zone 143, filetée pour venir en prise avec la vis 13, prolonge la deuxième zone au travers de la deuxième partie 12.

Une vis de blocage 15 est aussi prévue. Elle a pour but d'éviter le mouvement relatif de l'arbre et du coupe-filin. Elle est vissée dans un filetage 16 traversant le moyeu 2 entre sa périphérie et l'alésage 5, dans la deuxième partie 12.

On va maintenant décrire un deuxième mode de réalisation pour un coupe-filin selon l'invention, en référence à la figure 3. Ce mode de réalisation ne sera décrit qu'en ce qu'il diffère du mode de réalisation précédemment décrit en référence aux figures 1 et 2. Les éléments similaires seront affectés des mêmes références.

Dans ce deuxième mode de réalisation, le coupe-filin comprend deux parties 21,22, non symétriques entre elles. Il comprend une première partie 21 ayant une forme de "C", et une deuxième partie complémentaire 22. Les branches du C sont définies par deux plans R parallèles entre eux et s'étendant tangentiellement à l'alésage 5. Une première portion sensiblement semi-cylindrique de l'alésage 5 est portée par la première partie, et une deuxième portion complémentaire est portée par la deuxième partie 22. La distance entre les plans parallèles R est sensiblement égale ou supérieure au diamètre D1 de l'arbre.

Une portion de l'alésage de moyeu 5 portée par la première partie 21 comprend donc une ouverture de largeur sensiblement égale au diamètre D1 de l'arbre, cette ouverture s'étendant entre les plans R. Ainsi, comme illustré à la figure 3 par les flèches F, l'arbre peut être introduit transversalement à l'intérieur de la première partie 21 en forme de "C", puis la deuxième partie complémentaire, vient reformer le coupe-filin dans son intégralité. Ceci peut se faire sans qu'il soit nécessaire de retirer l'hélice, comme pour le mode de réalisation des figures 1 et 2.

Une vis 13 permet l'assemblage et le maintien, entre elles, des parties 21,22. Un percement 14 est prévu dans le moyeu 2 pour recevoir la vis 13. Le percement 14 est perpendiculaire aux plans R. Il comprend, à une extrémité d'une branche du "C", une première zone large 141, pour recevoir la tête de la vis 13 et une deuxième zone 142 de diamètre réduit qui prolonge la première pour laisser passer le corps de la vis. La première zone s'ouvre en périphérie du moyeu. La deuxième zone d'ouvre dans un plan R respectif. La première et la deuxième zone ne sont pas filetées. Une troisième zone 144, filetée pour venir en prise avec la vis 13, est percée en vis-à-vis de la deuxième zone au travers de l'autre branche de la forme en "C". La troisième zone s'étend entre le plan R et la périphérie du moyeu, respectifs de l'autre branche. Une quatrième zone 145 est percée autre travers de la deuxième partie 22, pour le passage ajusté du corps de la vis 13, et le maintien en place de cette deuxième partie relativement à la première.

Une vis de blocage 15 est aussi prévue dans un filetage 16 à travers le moyeu, dans la première partie 21.

La figure 4 illustre une partie d'un bateau 30, au voisinage d'une hélice 31 du bateau 30. Le bateau a une coque 32. Un arbre d'hélice 1 sort de la coque 32 au travers d'un étambot 33, et porte l'hélice 31 à une extrémité distante de l'étambot 33. Compte tenu de la longueur extérieure de l'arbre 1, une chaise 34 assure le soutien de l'arbre, entre l'étambot et l'hélice, une première région 36 de l'arbre 10 s'étendant entre l'étambot et la chaise, et une deuxième région 37 s'étendant au-delà de la chaise; jusqu'à l'hélice.

Grâce aux principes de l'invention, deux coupe-filin 10 tels que décrit précédemment en référence aux figures 1 et 2. Un premier coupe-filin 10 est monté dans la première région 36, au voisinage de l'étambot. Un deuxième coupe-filin 10 est monté dans la deuxième région 37.

Bien sûr, l'invention n'est pas limitée aux exemples qui viennent d'être décrits et de nombreux aménagements peuvent être apportés à ces exemples sans sortir du cadre de l'invention.

En particulier, il peut être prévues que les parties soient de forme et de nombre différents de celles des modes de réalisation précédemment décrits.

Dans le deuxième mode de réalisation, les plans définissant les deux parties, peuvent ne pas être parallèles, pourvu qu'ils définissent une ouverture supérieure ou égale au diamètre de l'arbre d'hélice.

Les plans peuvent être remplacés aussi par d'autres formes complémentaires, comprenant par exemple des redents pour l'emboîtement mutuel des parties du coupe-filin.

Dans la disposition de la figure 4, pour améliorer l'efficacité du système, il peut être prévu un troisième coupe-filin, disposé dans la première région, de sorte qu'il y a un coupe-filin de part et d'autre de la chaise.

## Revendications

1. Coupe-filin (10;20) comprenant un moyeu (2) de fixation sur un arbre (1) d'hélice (31) d'un bateau (30) et une lame annulaire (3) portée par ledit moyeu, **caractérisé en ce que** ledit coupe-filin comporte plusieurs parties (11,12;21,22) démontables entre elles de sorte que l'arbre d'hélice peut être introduit radialement dans le moyeu, les plusieurs parties étant deux parties (11,12) qui peuvent être démontées et assemblées selon deux plans de séparation (R) disposés de part et d'autre d'un alésage intérieur (5) du moyeu (2), et définissant une ouverture au moins aussi large que le diamètre (D1) dudit alésage (5), et lesdits plans (R) étant sensiblement symétriques relativement à un plan axial du moyeu, parallèles entre eux et tangents à l'alésage.

2. Coupe-filin selon la revendication 1 , **caractérisé en ce que** les parties sont prévues pour être maintenues par au moins une vis, une première partie (21) comprenant en vis-à-vis, de part et d'autre de l'ouverture, d'une part un logement (141,142) pour l'appui de la tête de ladite vis et d'autre part une zone filetée (144) pour venir en prise avec ladite vis, la deuxième partie comprenant un percement non fileté (114) pour le passage de ladite vis entre les plans de séparation (R).

3. Coupe-filin selon la revendication 1 ou 2, **caractérisé en ce qu'**il comprend vissé dans une moins une des partie une vis de blocage sur l'arbre d'hélice (1).

## Claims

1. Cable cutter (10;20) comprising a hub (2) for attaching it to a propeller (31) shaft (1) of a boat (30) and an annular blade (3) carried by said hub, **characterized in that** said cable cutter comprises several mutually demountable parts (11, 12; 21, 22) so that the propeller shaft can be inserted radially into the hub, the several parts being two parts (11, 12) which can be demounted and assembled along two separation planes (R) arranged on either side of an internal bore (5) of the hub (2), and defining an opening at least as wide as the diameter (D1) of said bore (5), and said planes (R) being substantially symmetrical with respect to an axial plane of the hub, parallel to each other and tangent to the bore.

2. Cable cutter according to claim 1, **characterized in that** the parts are provided in order to be held by at least one screw, a first part (21) comprising opposite each other, on either side of the opening, on the one hand a housing (141, 142) for supporting the head of said screw and on the other hand a threaded zone (144) for engaging said screw, the second part comprising an unthreaded hole (114) for the passage of said screw between the separation planes (R).

3. Cable cutter according to claim 1 or 2, **characterized in that** it comprises, screwed into at least one of the parts, a locking screw for locking onto the propeller shaft (1).

## Patentansprüche

1. Strangschneidevorrichtung (10; 20) mit einer Nabe (2) zum Befestigen an einer Welle (1) einer Schraube (31) von einem Boot (30) und mit einer ringförmigen Schneide (3), die von der Nabe getragen wird, **dadurch gekennzeichnet, dass** die Strangschneidevorrichtung mehrere Abschnitte (11, 12; 21, 22) aufweist, die untereinander zerlegbar sind, so dass die Schraubenwelle radial in die Nabe eingeführt werden kann, wobei die mehreren Abschnitte zwei Abschnitte (11, 12) sind, die in zwei Trennebenen (R) zerlegt und zusammengefügt werden können, die beiderseits einer Innenbohrung (5) der Nabe (2) angeordnet sind und eine Öffnung definieren, die wenigstens so breit wie der Durchmesser (D1) der Bohrung (5) ist, wobei die Ebenen (R) im wesentlichen symmetrisch zu einer axialen Ebene der Nabe, parallel zueinander und tangential zur Bohrung verlaufen.

2. Strangschneidevorrichtung nach Anspruch 1, **dadurch gekennzeichnet, dass** die Abschnitte geeignet sind, von zumindest einer Schraube gehalten zu werden, wobei ein erster Abschnitt (21) gegenüberliegend und beiderseits der Öffnung eine Aufnahme (141, 142) für die Anlage des Schraubenkopfes der Schraube einerseits und einen Gewindebereich (144) andererseits aufweist, um mit der Schraube in Eingriff zu gelangen, wobei der zweite Abschnitt einen gewindefreien Durchbruch (144) für den Durchtritt der Schraube zwischen den Trennebenen (R) aufweist.

3. Strangschneidevorrichtung nach Anspruch 1 oder 2, **dadurch gekennzeichnet, dass** sie eine in zumindest einem der Abschnitte eingeschraubte, zur Sicherung auf der Schraubenwelle (1) bestimmte Schraube aufweist.
